# EUROPÄISCHE PATENTSCHRIFT

(11) **EP 0 269 115 B1**
(45) Veröffentlichungstag und Bekanntmachung des Hinweises auf die Patenterteilung: **29.09.1993**
(21) Anmeldenummer: 87117509.7
(22) Anmeldetag: 26.11.1987
(51) Int. Cl.: D03D 47/27, D03D 47/12

(54) **Greiferstangenantrieb für Webmaschinen**
Gripper drive for looms
Dispositif d'entraînement des lances pour métiers à tisser

(30) Priorität: 28.11.1986 DE 3640717
(43) Veröffentlichungstag der Anmeldung: 01.06.1988
(73) Patentinhaber: N.V. Michel Van de Wiele, B-8510 Kortrijk (Marke) (BE)
(72) Erfinder: Maassen, Heinz, D-4060 Viersen 11 (DE); Meyer, Günter, D-4060 Viersen 11 (DE)
(74) Vertreter: Prechtel, Jörg, Dipl.-Phys. Dr.

(56) Entgegenhaltungen:
- DE-A- 1 710 327
- DE-B- 1 710 249
- US-A- 3 392 756

## Beschreibung

Die Erfindung bezieht sich auf einen Greiferstangenantrieb für Webmaschinen nach dem Oberbegriff des Anspruchs 1.

Für die Erzeugung der geradlinigen Bewegung der Greiferstangen von schützenlosen Webmaschinen hat sich ein Getriebe der vorstehend genannten Art, das auch als Zykloidengetriebe bezeichnet wird, grundsätzlich bewährt. Der Weg, den die Greiferstange bei seinem Hin- bzw. Hergang ausführt, ist dabei durch die gewählten Abmessungen der Getriebeteile bestimmt. Er ist gleich dem vierfachen Betrag der wirksamen Länge des Kurbelarmes bzw. des Anlenkhebels. Damit ist die Weglänge fest gegeben.

Vielfach wird einem solchen Zykloidengetriebe noch ein Doppelkurbelgetriebe vorgeschaltet. Dadurch kann zwar das Bewegungsgesetz zur Anpassung an unterschiedliche Gegebenheiten geändert werden. Die Länge des Greiferstab-Weges kann dadurch jedoch nicht beeinflußt werden, sondern bleibt konstant.

In vielen Fällen besteht nun der Wunsch oder die Notwendigkeit, den Weg der Greiferstange zu ändern. Ein Grund hierfür kann z.B. sein, daß auf der Webmaschine statt eines breiteren Gewebes nun ein schmaleres Gewebe erzeugt werden soll. Bisher war dann eine Hubveränderung der Greiferstangen-Bewegung nur durch den Umbau des Zykloidengetriebes möglich, wobei der Kurbelarm, der Anlenkhebel und sonstige Teile durch solche mit anderen Abmessungen ersetzt werden mußten. Die Länge der Greiferstange konnte zwar durch ein teleskopartig einfahrbares Endstück in der Greiferstange korrigiert werden, jedoch verursachte der Umbau des Zykloidengetriebes mit der Montage anderer Teile einen erheblichen Aufwand an Zeit und Kosten.

Durch die US-A-3 392 756 ist ein Greiferstangen-Antrieb für Webmaschinen der eingangs genannten Art bekannt, bei dem die wirksame Länge sowohl des Kurbelarms als auch des Anlenkhebels dadurch veränderbar ist, daß die beide Teile verbindende Drehachse jeweils innerhalb eines Schlitzes des Kurbelarms bzw. Anlenkhebels verlagert und in der neuen Stellung fixiert wird. Bei hoher Belastung besteht jedoch die Gefahr, daß sich die Drehachse innerhalb des einen oder des anderen Schlitzes verschiebt, so daß die exakte Geradlinigkeit der Bewegung des Verbindungselements verlorengeht. Auch ist die gleichzeitige Verstellung der Drehachse in beiden Schlitzen jeweils um genau denselben Betrag relativ schwierig und mühsam durchzuführen.

Der Erfindung liegt die Aufgabe zugrunde, einen Greiferstangen-Antrieb für Webmaschinen der eingangs genannten Art anzugeben, welcher eine einfach durchzuführende Veränderung des Antriebshubs erlaubt, ohne die Gefahr einer Dejustierung.

Diese Aufgabe wird durch die kennzeichnenden Merkmale des Anspruchs 1 in Verbindung mit den Merkmalen des Oberbegriffs gelöst.

Ein kostenträchtiger und zeitaufwendiger Austausch von Kurbelarm und Anlenkhebel sind nicht erforderlich. Zur Verstellung des Hubs wird die entsprechende Steckverbindung momentan gelöst und nach Verdrehung um 180° wiederhergestellt. Dies ist schnell und einfach durchzuführen. Die Änderung der wirksamen Länge des entsprechenden Teils ist exakt vorgegeben durch die Exzentrizität. Es besteht nicht die Gefahr einer unbeabsichtigten Selbstverstellung.

Es sind verschiedene Umfangsformen des Vorsprungs denkbar, wie diese in den Unteransprüchen angegeben sind. Je nach Gestaltung des Vorsprungs bzw. der den Vorsprung aufnehmenden Öffnung, ist auch eine zusätzliche Längenverstellung zwischen vorgegebenen, festen Positionen oder eine stufenlose Längenverstellung möglich, insbesondere zur Feinjustierung. Zur Anpassung der Antriebsverbindung an die jeweilige effektive Armlänge könnte man im Falle eines Zahnriemenantriebs daran denken, den jeweiligen Zahnriemen durch einen anderen Zahnriemen entsprechender Länge auszuwechseln. Bevorzugt wird jedoch vorgeschlagen, eine Zahnriemen-Spannvorrichtung einzusetzen, so daß man mit lediglich einem Zahnriemen auskommt.

Handelt es sich um ein Zykloidengetriebe mit Zwischenzahnrad, so kann dessen Lagerung dementsprechend verstellbar augebildet sein, insbesondere in einer kleinen Geradführung in dem das Zwischenzahnrad tragenden Teil.

Die Erfindung wird im folgenden an bevorzugten Ausführungsbeispielen anhand der Zeichnung erläutert.
- Fig. 1: eine Ausführung eines Greiferstangenantriebes schematisch von der Seite gesehen in einer Einstellung,
- Fig. 2: einen Schnitt nach der Linie II - II in Fig.1,
- Fig. 3: den Greiferstangenantrieb nach Fig.1 in einer anderen Einstellung,
- Fig. 4: einen Schnitt nach der Linie IV - IV in Fig.3,
- Fig. 5: eine Einzelheit der Ausführung nach den Fig. 1 bis 4 in größerem Maßstab,
- Fig. 6: einen Befestigungsansatz in Draufsicht,
- Fig. 7: eine andere Form eines Befestigungsansatzes in Draufsicht,
- Fig. 8: eine weitere Form eines Befestigungsansatzes in Draufsicht,
- Fig. 9: eine andere Ausführung eines Greiferstangenantriebes weitgehend schematisch in Seitenansicht,
- Fig. 10: einen Schnitt nach der Linie X - X in Fig.9,
- Fig. 11 und 12: eine Ausführung des Getriebes mit Zahnriemen und Spannvorrichtung in verschiedenen Einstellungen und
- Fig. 13 und 14: eine Ausführung eines Getriebes mit Zwischenrad in zwei verschiedenen Einstellungen.

Der in den Fig. 1 bis 4 dargestellte Greiferstangenantrieb weist ein gleichschenkliges Geradschubkurbelgetriebe als sog. Zykloidengetriebe auf, das eine an einem Träger 100 drehgelagerte Antriebswelle 1, ein koaxial zu dieser angeordnetes, am Träger 100 feststehend angebrachtes verzahntes Sonnenrad 2, einen Kurbelarm 3, einen in diesem drehbar gelagerten Kurbelzapfen 4, ein auf diesem befestigtes, verzahntes Planetenrad 5, einen mit dem Kurbelzapfen 4 lösbar verbundenen Anlenkhebel 6 und eine durch einen strichpunktiert angedeuteten Zahnriemen 7 gebildete getriebliche Verbindung zwischen dem Sonnenrad 2 und dem Planetenrad 5 auf. An dem dem Kurbelzapfen 4 abgewandten Ende des Anlenkhebels 6 befindet sich ein Anlenkbolzen 8 für eine strichpunktiert angedeutete Greiferstange 9. Die Antriebswelle 1 ist an einem Träger 100 gelagert, an welchem auch das Sonnenrad 2 starr befestigt ist.

Der Abstand zwischen der Achse der Antriebswelle 1 und der Achse des Kurbelzapfens 4 ist mit L_{K} und der Abstand zwischen der Achse des Kurbelzapfens 4 und der Achse des Anlenkbolzens 8 mit dem Buchstaben L_{H} bezeichnet. Dies sind die wirksamen Längen des Kurbelarmes 3 und des Anlenkhebels 6, die bei einem Geradschubkurbelgetriebe dieser Art die gleichen Werte haben müssen. Weiterhin hat das Sonnenrad 2 die doppelte Zähneanzahl (und den doppelten Durchmesser) wie das Planetenrad 5, so daß eine Übersetzung von 1 : 2 besteht.

Bei einer Drehung der Antriebswelle 1 läuft der mit ihr verbundene Kurbelarm 3 um, wobei der Anlenkhebel 6 infolge der erläuterten getrieblichen Verbindung eine solche Bewegung ausführt, daß der Anlenkbolzen 8 eine Hin- und Herbewegung auf einer Geraden 6 ausführt.

Bei der Ausführung nach den Fig. 1 bis 4 enthält die Verbindung zwischen dem Kurbelarm 3 und der Antriebswelle 1 sowie die Verbindung zwischen dem Anlenkhebel 6 und dem Kurbelzapfen 4 jeweils einen an der Antriebswelle 1 bzw. dem Kurbelzapfen 4 am oberen Ende dieser Teile angebrachten Befestigungsansatz 10, dessen Versorgungsachse (Mittelachse) M um den Betrag e exzentrisch zur Achse der Antriebswelle 1 bzw. des Kurbelzapfens 4 ist. Der Kurbelarm 3 und der Anlenkhebel 6 weisen Aufnahmeöffnungen 13 und 16 für die Befestigungsansätze 10 auf. Die Verbindung der Teile miteinander erfolgt zweckmäßig durch Schrauben oder ähnliche Befestigungsmittel, die lediglich in den Fig. 2 und 4 schematisch bei der Zahl 11 angedeutet sind. Es können zwei oder mehr solcher Schrauben oder dergleichen vorhanden sein.

In den Fig. 1 und 2 ist der Antrieb in einer Einstellung wiedergegeben, in der die wirksamen Längen L_{K} und L_{H} des Kurbelarms 3 und des Anlenkhebels 6 ihren größten Wert haben, so daß auch der Weg der geradlinig geführten Greiferstange 9 am größten ist.

Wird ein kleinerer Hub für die Greiferstangen-Bewegung gewünscht, so brauchen lediglich die Schrauben 11 gelöst werden, um den Kurbelarm 3 und den Anlenkhebel 6 von der Antriebswelle bzw. dem Kurbelzapfen 4 abzunehmen. Nach einer Drehung der Antriebswelle 1 und des Kurbelzapfens 4 um jeweils 180° werden dann der Kurbelarm 3 und der Anlenkhebel 6 wieder auf die Befestigungsansätze 10 aufgesetzt und mittels der Schrauben 11 festgezogen. Infolge der erläuterten Exzentrizität der Befestigungsansätze 10 hat sich hierdurch eine Verkürzung der wirksamen Längen des Kurbelarmes 3 und des Anlenkhebels 6 auf die nunmehrigen Werte L_{K}ʹ und L_{H}ʹ ergeben. Hierdurch hat sich eine Verkürzung des Gesamtweges (Entfernung zwischen den beiden Umkehrpunkten) um den vierfachen Wert der Verkürzung der wirksamen Länge des Kurbelarmes 3 bzw. des Anlenkhebels 6 ergeben. Die Verkürzung der wirksamen Länge, beispielsweise des Kurbelarms 3, beträgt das Zweifache der Exzentrizität e.

In Fig. 5 ist ein um den Betrag e exzentrischer Befestigungsansatz 10 auf dem oberen Ende der Antriebswelle 1 bzw. des Kurbelzapfens 4 in größerem Maßstab gezeigt. Die Aufnahmeöffnung 13 bzw. 16 im Kurbelarm 3 bzw. im Anlenkhebel 6 kann insbesondere die Form einer nach unten offenen Ausnehmung haben. Befestigungsschrauben sind auch hier bei der Zahl 11 nur angedeutet.

Wie Fig. 6 veranschaulicht, können die Befestigungssätze 10 insbesondere eine zur Vorsprungsachse M rotationssymmetrische Begrenzungsfläche 14 aufweisen. Dies kann eine Zylinderfläche sein oder aber auch eine Fläche anderer Gestalt, besonders vorteilhaft auch eine Konusfläche bzw. eine aus mehreren Formen zusammengesetzte Fläche. Mit 11a sind Gewindebohrungen für Schrauben bezeichnet.

Fig. 7 zeigt einen als Mehrkant 15 ausgebildeten Befestigungsansatz 10. Es kann sich dabei um einen Sechskant oder auch um eine Form mit einer anderen (geraden) Zahl von Kanten handeln. Dementsprechend ist auch die Aufnahmeöffnung im Kurbelarm bzw. im Anlenkhebel ausgebildet.

Fig. 8 veranschaulicht einen Befestigungsansatz 10 von langgestreckter Form 17.

Bei allen solchen und ähnlichen Formen von Befestigungsansätzen läßt sich durch einfaches Umsetzen des Kurbelarmes und des Anlenkhebels eine Verkürzung bzw. Verlängerung des Greiferstangen-Weges erzielen. Bei einer rotationssymmetrischen Form können auch Zwischeneinstellungen erzielt werden. Erfolgt die Befestigung mit Schrauben, so werben an entsprechenden Winkelpositionen Aufnahmebohrungen für die Schrauben vorgesehen. Im Rahmen der Erfindung liegt es aber bei solchen und anderen Ausführungen auch, die Festlegung des Kurbelarmes bzw. des Anlenkhebels auf einem Befestigungsansatz durch Klemmung zu bewirken. Dazu kann das Befestigungsende des Kurbelarmes bzw. des Anlenkhebels so ausgebildet sein, z.B. geschlitzt, daß mittels Klemmschrauben eine Befestigung in der gewünschten Position erfolgen kann.

In den Fig. 9 und 10 sind Teile, die denjenigen nach der Ausführung der Fig. 1 bis 4 entsprechen oder ähnlich sind, mit den gleichen Bezugszahlen bezeichnet. Der Kurbelarm 3 und der Anlenkhebel 6 weisen bei dieser Ausführung Langlöcher 18 für den Durchtritt von Befestigungsschrauben 19 auf. Je nachdem, in welcher Position der Kurbelarm 3 bzw. der Anlenkhebel 6 befestigt wird, ergibt sich auch hierbei eine Verkürzung oder Verlängerung des Weges der Greiferstange. Insbesondere können die Enden der Langlöcher als feste Endpositionen dienen.

In den Fig. 11 und 12 ist schematisch eine Ausführung des Antriebs gezeigt, bei der als getriebliche Verbindung zwischen dem Sonnenrad 2 und dem Planetenrad 5 ein Zahnriemen 7 vorgesehen ist. Wird die wirksame Länge des Kurbelarmes 3 und des Anlenkhebels 6 verstellt, so ist es ohne Schwierigkeiten möglich, den zu der einen Einstellung passenden Zahnriemen durch einen solchen anderer Länge auszuwechseln, der zu der anderen Einstellung paßt. Die Ausführung läßt sich aber auch so treffen, daß durch eine Spannvorrichtung für den Zahnriemen 7 ein Ausgleich erfolgen kann. In den Fig. 11 und 12 ist lediglich schematisch eine Spannrolle 21 dargestellt, die mit Hilfe geeigneter, dem Fachmann zur Verfügung stehender Mittel in Richtung des eingezeichneten Pfeiles um einen beliebigen Betrag V verstellt werden kann.

Die Fig. 13 und 14 zeigen eine Ausführung, bei der ein Zwischenrad 22 als getriebliche Verbindung zwischen dem Sonnenrad 2 und dem Planetenrad 5 vorgesehen ist. Die Lagerung 23 dieses Zwischenzahnrades 22 kann in Richtung des eingezeichneten Pfeiles in einem Führungsschlitz 24 um einen jeweils erforderlichen Betrag V verstellt werden, wenn die wirksame Länge des Kurbelarmes 3 bzw. des Anlenkhebels 6 geändert wird. Der Führungsschlitz 24 ist in einem Ansatz 25 des Kurbelarmes 3 vorgesehen. Weitere Halterungs-und Einstellmittel für eine solche verstellbare Lagerung stehen dem Fachmann zur Verfügung.

Die Ausführungsformen gemäß den Fig. 1 bis 8 mit den zur jeweiligen Drehachse M exzentrischen Vorsprüngen 10 zeichnen sich vor allem durch erhöhte mechanische Festigkeit aus und Sicherheit gegen eine ungewollte Veränderung der effektiven LÄngen L_{K} und L_{H} des Kurbelarms 3 bzw. des Anlenkhebels 6. Auch können die Längen L_{K} und L_{H} mit L_{K} = L_{H} schnell und einfach durch Umsetzen der beiden Vorsprünge 10 mit Drehung um 180° abgeändert werden, wobei für die geänderten Längen L_{K}ʹ und L_{H}ʹ wiederum exakt gilt: L_{K}ʹ = L_{H}ʹ.

## Patentansprüche

1. Greiferstangenantrieb für Webmaschinen, umfassend
- eine an einem Träger (100) drehbar gelagerte Antriebswelle (1) mit Wellenachse,
- einen länglichen Kurbelarm (3), der im Bereich einer seiner beiden Enden mit der Antriebswelle (1) drehfest verbindbar ist,
- einen Kurbelzapfen (4) mit Zapfenachse, der am Kurbelarm (3) im Bereich seines anderen Endes drehbar gelagert ist,
- einen länglichen Anlenkhebel (6), der im Bereich einer seiner beiden Enden mit dem Kurbelzapfen (4) drehfest verbindbar ist, und dessen anderes Ende mit einem Verbindungselement (8) zur Verbindung mit einer Greiferstange (9) ausgebildet ist,
- ein am Träger (100) gehaltertes, koaxial zur Antriebswelle (1) angeordnetes Sonnenrad (2),
- ein mit dem Kurbelzapfen (4) drehfest verbundenes Planetenrad (5),
- eine Antriebsverbindung (7,22) zwischen dem Sonnenrad (2) und dem Planetenrad (5),
**dadurch gekennzeichnet,**
daß wenigstens eines der Teile Antriebswelle (1) und Kurbelzapfen (4) mit dem Kurbelarm (3) bzw. mit dem Anlenkhebel (6) jeweils über eine Steckverbindung verbunden ist mit einer zur Wellenachse bzw. zur Zapfenachse parallelen und von dieser um ein Exzentrizitätsmaß (e) entfernten Steckverbindungsachse, umfassend einen an einem der beiden jeweils miteinander zu verbindenden Teile Antriebswelle (1) und Kurbelarm (3) bzw. Kurbelzapfen (4) und Anlenkhebel (6) angeordneten Vorsprung (10) mit die Steckverbindungsachse definierender Vorsprungsachse (M), der wahlweise in einer von zwei um 180° um die Vorsprungsachse (M) gegeneinander verdrehten Positionen relativ zum jeweils anderen Teil in einer am anderen Teil vorgesehenen, an den Vorsprungsumfang angepaßten Öffnung (13,16) mit Hilfe von Befestigungsmitteln (11) festlegbar ist.

2. Greiferstangenantrieb nach Anspruch 1,
**dadurch gekennzeichnet,**
daß des Vorsprung (10) eine zur Vorsprungsachse koaxiale zylindrische Außenumfangsfläche aufweist.

3. Greiferstangenantrieb nach Anspruch 1,
**dadurch gekennzeichnet,**
daß der Vorsprung (10) als Mehrkant (15) mit gerader Anzahl der Mehrkantecken ausgebildet ist.

4. Greiferstangenantrieb nach Anspruch 1,
**dadurch gekennzeichnet,**
daß der Vorsprung (10) in einer zur Vorsprungsachse (M) senkrechten Ebene länglich ausgebildet ist.

5. Greiferstangenantrieb nach Anspruch 1,
**dadurch gekennzeichnet,**
daß die Befestigungsmittel (11) Schraubbolzen (11a) umfassen mit zur Vorsprungsachse (M) Paralleler Bolzenachse.

6. Greiferstangenantrieb nach einem der vorhergehenden Ansprüche ,
**dadurch gekennzeichnet,**
daß der Abstand (e) zwischen der Wellenachse und der Vorsprungsachse (M) der Steckverbindung zwischen Antriebswelle (1) und Kurbelarm (3) gleich dem Abstand (e) zwischen der Zapfenachse und der Vorsprungsachse (M) der Steckverbindung zwischen Kurbelzapfen (4) und Anlenkhebel (6) ist.

7. Greiferstangenantrieb einem der vorhergehenden nach Ansprüche ,
**dadurch gekennzeichnet,**
daß der Vorsprung (10) an der Antriebswelle (1) bzw. am Kurbelzapfen (4) ausgebildet ist.

8. Greiferstangenantrieb nach einem der Ansprüche 1 bis 7, gekennzeichnet durch ein Getriebe, bei dem als Antriebsverbindung zwischen dem Sonnenrad (2) und dem Planetenrad (5) ein Zahnriemen (7) mit einer Spannvorrichtung (21) vorgesehen ist.

9. Greiferstangenantrieb nach einem der Ansprüche 1 bis 7, gekennzeichnet durch ein Getriebe, bei dem als Antriebsverbindung zwischen dem Sonnenrad (2) und dem Planetenrad (5) ein verstellbares Zwischenrad (22) vorgesehen ist.

## Claims

1. Gripper-bar drive for weaving machines, comprising
- a drive shaft (1) mounted rotatably on a carrier (100) and having a shaft axis,
- an elongate crank arm (3) which can be connected fixedly in terms of rotation in the region of one of its two ends to the drive shaft (1),
- a crank pin (4) with pin axis, which is mounted rotatably on the crank arm (3) in the region of its other end,
- an elongate articulated lever (6) which can be connected fixedly in terms of rotation in the region of one of its two ends to the crank pin (4) and the other end of which is designed with a connecting element (8) for connection to a gripper bar (9),
- a sun wheel (2) retained on the carrier (100) and arranged coaxially to the drive shaft (1),
- a planet wheel (5) connected fixedly in terms of rotation to the crank pin (4),
- a drive connection (7, 22) between the sun wheel (2) and the planet wheel (5),
characterised in that
at least one of the parts, namely drive shaft (1) and crank pin (4), is respectively connected to the crank arm (3) and to the articulated lever (6), each via a plug connection, with a plug-connection axis parallel to the shaft axis and to the pin axis respectively and distanced from this by an eccentricity amount (e), comprising a projection (10), arranged on one of the two parts to be connected respectively to one another, namely drive shaft (1) and crank arm (3) or crank pin (4) and articulated lever (6), with projection axis (M) defining the plug-connection axis, the said projection (10) being selectively fixable with the aid of fixing means (11) in one of two positions, rotated through 180° relative to one another about the projection axis (M), in relation to the other respective part in an orifice (13, 16) provided on the other part and matched to the projection circumference.

2. Gripper-bar drive according to Claim 1, characterised in that the projection (10) has a cylindrical outer circumferential face coaxial with the projection axis.

3. Gripper-bar drive according to Claim 1, characterized in that the projection (10) is designed as a polygon (15) with an even number of polygon corners.

4. Gripper-bar drive according to Claim 1, characterised in that the projection (10) is made elongate in a plane perpendicular to the projection axis (M).

5. Gripper-bar drive according to Claim 1, characterised in that the fastening means (11) comprise screw bolts (11a) with a bolt axis parallel to the projection axis (M).

6. Gripper-bar drive according to one of the preceding claims, characterised in that the distance (e) between the shaft axis and the projection axis (M) of the plug connection between drive shaft (1) and crank arm (3) is equal to the distance (e) between the pin axis and the projection axis (M) of the plug connection between crank pin (4) and articulated lever (6).

7. Gripper-bar drive according to one of the preceding claims, characterised in that the projection (10) is formed on the drive shaft (1) and on the crank pin (4) respectively.

8. Gripper-bar drive according to one of Claims 1 to 7, characterised by a gear, in which a toothed belt (7) with a tension device (21) is provided as a drive connection between the sun wheel (2) and the planet wheel (5).

9. Gripper-bar drive according to one of Claims 1 to 7, characterised by a gear, in which an adjustable intermediate wheel (22) is provided as a drive connection between the sun wheel (2) and the planet wheel (5).

## Revendications

1. Entraînement des lances pour métier à tisser comprenant:
- un arbre d'entraînement (1) monté à rotation sur un support (100) avec un axe d'arbre,
- un bras de manivelle (3) longitudinal, qui peut être relié de manière résistant à la torsion avec l'arbre d'entraînement (1) dans la zone d'une de ses deux extrémités,
- un maneton de manivelle (4) avec un axe de maneton, qui est monté à rotation sur le bras de manivelle (3) dans la zone de son autre extrémité,
- un levier articulé longitudinal (6), qui peut être raccordé au maneton de manivelle (4) de manière résistant à la torsion dans la zone d'une de ses deux extrémités et dont l'autre extrémité est conformée avec un élément de liaison (8) pour la relier à une lance (9),
- une roue solaire (2) maintenue sur le support (100) et agencée coaxialement avec l'arbre d'entraînement (1),
- une roue planétaire (5) reliée au maneton de manivelle (4) de manière résistant à la torsion,
- une liaison d'entraînement (7, 22) entre la roue solaire (2) et la roue planétaire (5),
caractérisé en ce qu'au moins une des pièces, à savoir l'arbre d'entraînement (1) et le maneton de manivelle, est reliée au bras de manivelle (3) ou au levier articulé (6), respectivement, par une liaison à fiches, un axe de la liaison à fiches étant parallèle à l'axe de l'arbre ou à l'axe du maneton et écarté de ceux-ci d'une distance d'excentricité (e), comprenant une saillie (10) agencée sur une des deux parties à relier respectivement l'une à l'autre, l'arbre d'entraînement (1) et le bras de manivelle (3) ou le maneton de manivelle (4) et le levier articulé (6), l'axe (M) de la saillie définissant l'axe de la liaison à fiches pouvant être positionné, au choix, dans une des deux positions angulaires décalées l'une de l'autre de 180° autour de l'axe de la saillie (M) relativement à l'autre partie respective dans une ouverture (13, 16) prévue sur l'autre partie et adaptée à la périphérie de la saillie à l'aide de moyens de fixation (11).

2. Entraînement des lances selon la revendication 1, caractérisé en ce que la saillie (10) présente une surface périphérique externe cylindrique coaxiale avec l'axe de la saillie.

3. Entraînement des lances selon la revendication 1, caractérisé en ce que la saillie (10) se présente sous la forme d'un polygone (15) avec un nombre pair de sommets.

4. Entraînement des lances selon la revendication 1, caractérisé en ce que la saillie (10) est conformée longitudinalement dans un plan perpendiculaire à l'axe (M) de la saillie.

5. Entraînement des lances selon la revendication 1, caractérisé en ce que les moyens de fixation (11) comprennent des boulons (11a) dont les axes sont parallèles à l'axe (M) de la saillie.

6. Entraînement des lances selon l'une quelconque des revendications précédentes, caractérisé en ce que la distance (e) entre l'axe de l'arbre et l'axe (M) de la saillie de la liaison à fiches entre l'arbre d'entraînement (1) et le bras de manivelle (3) est égale à la distance (e) entre l'axe du maneton et l'axe (M) de la saillie de la liaison à fiches entre le maneton de manivelle (4) et le levier articulé (6).

7. Entraînement des lances selon l'une quelconque des revendications précédentes, caractérisé en ce que la saillie (10) est formée sur l'arbre d'entraînement (1) ou sur le maneton de manivelle (4).

8. Entraînement des lances selon l'une quelconque des revendications 1 à 7, caractérisé par un engrenage, dans lequel il est prévu à titre de liaison d'entraînement entre la roue solaire (2) et la roue planétaire (1) une courroie dentée (7) avec un dispositif de tension (21).

9. Entraînement des lances selon l'une quelconque des revendications 1 à 7, caractérisé par un engrenage, dans lequel il est prévu comme liaison d'entraînement entre la roue solaire (2) et la roue planétaire (5) une roue intermédiaire déplaçable (22).
